# FASCICULE DE BREVET EUROPEEN

(11) **EP 0 389 732 B1**
(45) Date de publication et mention de la délivrance du brevet: **24.02.1993**
(21) Numéro de dépôt: 89810237.1
(22) Date de dépôt: 30.03.1989
(51) Int. Cl.: G04B 19/20, G04B 13/00

(54) **Dispositif d'affichage numérique-analogique pour pièce d'horlogerie**
Digital-analoge Anzeige für Uhren
Digital-analog display

(43) Date de publication de la demande: 03.10.1990
(73) Titulaire: PINKO S.r.L., 43036 Fidenza (IT)
(72) Inventeur: Calabrese, Vincent, CH-1006 Lausanne (CH)
(74) Mandataire: Meylan, Robert Maurice

(56) Documents cités:
- WO-A-88/09962
- CH-A- 164 255
- DE-C- 40 948
- US-A- 2 051 611
- US-A- 3 785 141

## Description

La présente invention a pour objet un dispositif d'affichage numérique - analogique pour pièce d'horlogerie comprenant une chaussée, constitué d'un disque analogique monté sur la chaussée et présentant un guichet à travers lequel apparaît un chiffre porté par un disque numérique constitué d'un disque coaxial au disque analogique, muni de dents et entraîné en rotation par la chaussée par des moyens à sautoir et comprenant des moyens pour assurer la rotation du disque numérique relativement au disque analogique à chaque tour du disque analogique.

Un tel dispositif d'affichage est connu du document CH-A-119 761. La position du guichet affiche les minutes de manière analogique, tandis que l'heure est affichée numériquement dans le guichet. Dans cette exécution, le disque des heures est constitué par un disque monté en satellite sur le disque des minutes. Le diamètre du disque des heures est donc inférieur à la moitié du diamètre du disque des minutes et les chiffres des heures sont par conséquent relativement petits, moins de 1/24 de la surface du cadran étant utilisée pour l'affichage de l'heure. Si la grandeur du chiffre des heures peut être encore suffisante pour une montre de poche, elle devient par contre totalement insuffisante pour une montre-bracelet. Le document CH-A-30 760 décrit une construction analogue à la différence que le disque des minutes est constitué ici par une aiguille des minutes en forme de palette au centre de laquelle est monté le disque des heures. Ce dispositif présente donc les mêmes inconvénients que le dispositif précédent.

On connaît par ailleurs, du document WO-A-8 809 962, une horloge comprenant un mobile analogique en forme de tambour entraîné par un moteur et dans lequel est monté un disque numérique dont les chiffres apparaissent à travers un guichet ménagé dans la face frontale du tambour. Ce disque numérique est monté, légèrement excentré relativement au tambour, sur un axe mobile transversalement, traversant le dos du tambour à travers un passage en forme de came et associé à un dispositif à cliquet assurant la rotation d'un pas de l'axe à chaque tour du tambour par le déplacement transversal d'une roue à dents de loup solidaire dudit axe, le disque numérique étant en outre entraîné en rotation avec le tambour par un dispositif à sautoir. Ce mécanisme est très spécifique, complexe et inapplicable à une montre-bracelet.

Du document US-A-3 785 141, on connaît en outre un mécanisme sautant constitué de mobiles et d'un ressort superposés et coaxiaux pour l'affichage simultané des heures de deux fuseaux horaires et permettant la correction de l'une des heures affichées par l'intermédiaire d'une roue de correction bien connue en soi.

La présente invention a pour but de réaliser un dispositif d'affichage numérique-analogique permettant une lecture aisée de l'heure et dans lequel le changement d'heure se fait de façon quasi instantanée.

Le dispositif d'affichage numérique - analogique selon l'invention est défini à la revendication 1.

Le dispositif d'affichage selon l'invention assure une bonne visibilité de l'affichage numérique.

Le doigt du mobile excentré se déplaçe tangentiellement en sens contraire des dents du disque numérique lorsqu'il rencontre celles-ci, le saut du disque numérique est quasi instantané, avec une perturbation négligeable de la marche de la montre.

Le disque analogique sera généralement, mais non nécessairement, un disque des minutes, tandis que le disque numérique sera un disque des heures.

Le dessin annexé représente, à titre d'exemple, une forme d'exécution de l'invention.

La figure 1 est une vue en plan du dispositif d'affichage.

La figure 2 est une vue en coupe selon II-II de la figure 1.

Le dessin représente schématiquement un mouvement d'horlogerie 15, muni d'une chaussée 1 sur laquelle est monté gras un disque des minutes 2 muni d'un guichet 3 dont le contour présente une pointe 3a jouant le rôle de l'aiguille des minutes pour l'affichage analogique des minutes. Sur la chaussée 1 est en outre rivé un pignon 4 présentant une denture triangulaire de chant de douze dents. La chaussée porte en outre un disque des heures 5, d'un même diamètre que le disque des minutes 2 et portant les chiffres des heures apparaissant tour à tour dans le guichet 3. Le disque des heures 5 est monté librement sur la chaussée 1. Il est solidaire d'une roue 6 munie de douze dents 7 et d'un pignon 8 à denture de chant analogue au pignon 4 et engrenant avec ce pignon 4 sous la poussée d'un ressort 9 monté entre le disque des minutes 2 et le disque des heures 5. Le disque des heures 5, la roue dentée 6 et le pignon 8 constituent donc un ensemble monobloc qui pourrait être constitué d'une seule pièce. Le pignon 4 est muni d'une denture périphérique 10 engrenant avec un renvoi 11 monté sur la platine du mouvement et entraînant un pignon 12 monté excentriquement sur la platine et muni d'un doigt 13. Le pignon 12 tourne donc à la même vitesse que le disque des minutes 2 et le disque des heures 5, mais son doigt 13 se déplace tangentiellement en sens contraire des dents du disque 5 lorsqu'il arrive à proximité de ce disque. Le ressort 9 et le pignon 8 constituent un dispositif à sautoir.

Le fonctionnement du dispositif d'affichage est le suivant : Le disque des heures 5 est entraîné en rotation synchrone avec le disque des minutes 2, de telle sorte que pendant la rotation du disque des minutes 2 le chiffre de l'heure reste affiché dans le guichet 3. Une fois par heure le doigt 13 du pignon 12 vient buter contre l'une des dents 7 de la roue 6. Le pignon 8 étant empêché de tourner, il s'écarte du pignon 4 en comprimant le ressort 9 et ses dents montent sur les dents du pignon 4. La roue 6 se déplaçant axialement avec la roue des heures 5, sa dent 7 en prise avec le doigt 13 échappe finalement au doigt 13, mais pas avant que les dents du pignon 8 aient passé par-dessus les dents du pignon 4. Les dents du pignon 8 se réengagent ensuite dans les dents du pignon 4 sous la poussée du ressort 9 et le disque des heures 5 est à nouveau positionné relativement au disque des minutes 2 avec un décalage de 30° faisant apparaître le chiffre des heures suivant dans le guichet 3.

Un avantage important de la construction décrite ci-dessus réside dans le fait que le doigt 13, avec un petit rayon, actionne la roue 6 sur sa périphérie et en se déplaçant en sens contraire des dents de cette roue. Compte tenu du petit diamètre des pignons 4 et 8, on obtient un saut quasi instantané du disque des heures sans perturber sensiblement la marche de la montre par une surcharge.

Le mécanisme à sautoir constitué par le ressort 9 et le pignon 8 pourrait bien entendu être remplacé par tout autre mécanisme à sautoir, par exemple par un ressort sautoir monté sur la roue des heures 5 et coopérant avec une roue en étoile fixée sur la chaussée 1. Cette construction permet de supprimer le ressort 9 et de réduire la hauteur de la chaussée.

Le nombre de dents des pignons 4 et 8 et de la roue 6 peut bien entendu être différent de 12 pour obtenir un affichage 24 heures ou d'autres divisions que des divisions horaires.

## Revendications

1. Dispositif d'affichage numérique - analogique pour pièce d'horlogerie comprenant une chaussée (1), constitué d'un disque analogique (2) monté sur la chaussée et présentant un guichet (3) à travers lequel apparaît un chiffre porté par un disque numérique (5) constitué d'un disque coaxial au disque analogique (2), muni de dents (7) et entraîné en rotation par la chaussée (1) par des moyens à sautoir (4, 8, 9) et comprenant des moyens pour assurer la rotation du disque numérique relativement au disque analogique à chaque tour du disque analogique, caractérisé par le fait que les moyens pour assurer la rotation du disque numérique relativement au disque analogique sont constitués par un mobile excentré (12) entraîné en rotation par un renvoi (11) à la même vitesse que les disques et muni d'un doigt (13) se déplaçant tangentiellement en sens contraire des dents du disque numérique et venant buter, à chaque tour, contre l'une des dents (7) du disque numérique.

2. Dispositif d'affichage selon la revendication 1, caractérisé par le fait que le disque numérique (5) est monté coulissant sur la chaussée (1) et qu'il est solidaire d'un pignon à denture de chant (8) engrenant, sous la poussée d'un ressort (9), avec un pignon correspondant (4) solidaire de la chaussée.

3. Dispositif d'affichage selon la revendication 1, caractérisé par le fait que l'entraînement du disque numérique (5) par la chaussée (1) est assuré par une roue en étoile solidaire de la chaussée et coopérant avec un sautoir monté sur le disque numérique.

## Patentansprüche

1. Digitalanaloge Anzeige für ein, ein Minutenrohr (1) besitzendes Uhrwerk, bestehend aus einer Analogscheibe, welche auf dem Minutenrohr montiert ist und ein Fensterchen (3) aufweist durch welches eine Ziffer sichtbar ist, welche durch eine numerische Scheibe (5) getragen ist, die aus einer mit der Analogscheibe (2) koaxialen Scheibe besteht, mit Zähnen (7) versehen ist und durch das Minutenrohr (1) zum Drehen, mittels Hebelfedern (4, 8, 9) angetrieben wird, und welche Mittel aufweist um die Drehung der numerischen Scheibe gegenüber der Analogscheibe bei jeder Umdrehung der Analogscheibe zu gewährleisten, dadurch gekennzeichnet, dass die Mittel um die Drehung der numerischen Scheibe gegenüber der Analogscheibe zu gewährleisten aus exzentrischen Zeigewerkorganen (12) bestehen, welche durch ein Zeigerstellrad (11) zum Drehen mit derselben Geschwindigkeit wie die Scheiben angetrieben werden und welche einen Finger (13) aufweisen, der sich tangential in die umgekehrte Richtung der Zähne der numerischen Scheibe bewegt, und welcher bei jeder Drehung gegen einen der Zähne der numerischen Scheibe anstösst.

2. Anzeige gemäss Anspruch 1, dadurch gekennzeichnet, dass die numerische Scheibe (5) gleitend auf dem Minutenrohr (1) montiert ist und dass sie mit einem Kantenzahnungstrieb (8) fest verbunden ist, welcher, unter dem Druck einer Feder (9), in ein entsprechendes Getriebe (4), das mit dem Minutenrohr fest verbunden ist, eingreift.

3. Anzeige gemäss Anspruch 1, dadurch gekennzeichnet, dass der Antrieb der numerischen Scheibe (5) durch das Minutenrohr (1) durch ein Sternrad gewährleistet wird, welches mit dem Minutenrohr fest verbunden ist und mit einer, auf der numerischen Scheibe montierten Hebelfeder zusammenwirkt.

## Claims

1. A digital-analog display device for timepiece comprising a cannon pinion (1), consisting of an analog disk (2) mounted on the cannon pinion and having a window (3) through which there appears a digit carried by a digital disk (5) which consists of a disk coaxial to the analog disk (2), said digital disk being provided with teeth (7) and driven in rotation by the cannon pinion (1) by jumping means (4, 8, 9), and comprising means for ensuring the rotation of the digital disk relative to the analog disk on each revolution of the analog disk, characterized by the fact that the means for ensuring the rotation of the digital disk relative to the analog disk consist of an eccentric moveable element (12) driven in rotation by a counter gear (11) at the same speed as the disks and provided with a finger (13) moving tangentially in the opposite direction to the digital disk and which, on each revolution, abuts against one of the teeth (7) of the digital disk.

2. The display device as claimed in claim 1, wherein the digital disk (5) is slideably mounted on the cannon pinion (1) and wherein it is integral with a pinion having edgewise toothing (8) meshing, under the pressure of a spring (9), with a corresponding pinion (4) integral with the cannon pinion.

3. The display device as claimed in claim 1, wherein the driving of the digital disk (5) by the cannon pinion (1) is ensured by a star wheel integral with the cannon pinion and cooperating with a jumping device mounted on the digital disk.
